# EUROPÄISCHE PATENTSCHRIFT

(11) **EP 2 349 610 B1**
(45) Veröffentlichungstag und Bekanntmachung des Hinweises auf die Patenterteilung: **04.05.2016**
(21) Anmeldenummer: 09778569.5
(22) Anmeldetag: 17.09.2009
(51) Int. Cl.: B22C 9/10

(54) **POSITIONIERFLÄCHEN AN EINEM GASWECHSELKANALRECHENKERN**
POSITIONING SURFACES ON A GAS EXCHANGE CHANNEL RAKE CORE
SURFACES DE POSITIONNEMENT SUR UN NOYAU À MAILLAGE DE CANAUX D'ÉCHANGES GAZEUX

(30) Priorität: 29.09.2008 DE 102008049527
(43) Veröffentlichungstag der Anmeldung: 03.08.2011
(73) Patentinhaber: DEUTZ Aktiengesellschaft, 51149 Köln (DE)
(72) Erfinder: BAUER, Lothar, 51109 Köln (DE); LEMME, Werner, 51503 Rösrath (DE)
(86) Internationale Anmeldenummer: PCT/EP2009/006711
(87) Internationale Veröffentlichungsnummer: WO 2010/034426

(56) Entgegenhaltungen:
- EP-A1- 0 849 462
- EP-A1- 1 428 612
- EP-A2- 1 510 680
- DE-A1- 10 225 657

## Beschreibung

Die Erfindung betrifft einen Gaswechselkanalrechenkern als Teil einer Gießform für einen Zylinderkopf einer Brennkraftmaschine, wobei der Gaswechselkanalrechenkern mit anderen Kernteilen sowie Unterkasten und Oberkasten zu der Gießform zusammengesetzt ist, und wobei der Gaswechselkanalrechenkern für eine Erstaufnahmebearbeitung Positionierflächen aufweist.

Derartige Positionierflächen an Gaswechselkanalrechenkern eines Zylinderkopfs einer Brennkraftmaschine sind aus der EP 0 849 462 A1 bekannt und werden benutzt, um den gegossenen Zylinderkopfrohling für die sogenannte Justage- beziehungsweise Erstaufnahmebearbeitung mehr oder weniger definiert zu positionieren. Bei dieser Bearbeitung wird dann, ausgehend von den Positionierflächen, beispielsweise eine Fläche des Zylinderkopfrohlings bearbeitet, wobei dann diese Fläche die Basisfläche für weitere Bearbeitungen ist.
Im Zuge der Erfüllung von strengen Abgasgesetzgebungsvorschriften ist es heutzutage wichtig, dass bei einem solchermaßen hergestellten Zylinderkopf die Luftströmung durch die einzelnen Gaswechselkanäle, die durch die Gaswechselkanalrechen gebildet werden, möglichst einheitlich ist.
Der Erfindung liegt die Aufgabe zugrunde, die Positionierflächen eines Gaswechselkanalrechenkerns so auszuwählen und anzuordnen, dass eine zuverlässige und passgenaue Positionierung einer Positioniereinrichtung für die Erstaufnahmebearbeitung erzielt wird.
Diese Aufgabe wird dadurch gelöst, dass die Positionierflächen drei Höhenanschläge, zwei Queranschläge und ein Längsanschlag sind. Durch diese Auswahl ist mit einer Mindestzahl von verschiedenen Positionierflächen eine äußerst passgenaue Positionierung des Zylinderkopfs für eine Erstaufnahmebearbeitung sichergestellt. Dies geschieht in der Form, dass eine Positioniereinrichtung in den entkernten Zylinderkopfrohling eingesetzt wird und diese mit allen genannten Positionierflächen zusammenwirkt. Die so ausgerichtete Positioniereinrichtung ist dann die Grundlage für die Erstaufnahmebearbeitung, dass heißt, ausgehend von beispielsweise Referenzpunkten der Positioniereinrichtung wird die Bearbeitungsmaschine gesteuert und es werden eine oder mehrere Flächen und/oder Bohrungen oder Ähnliches an dem Zylinderkopf bearbeitet. Danach wird die Positioniereinrichtung entfernt und, ausgehend von den schon bearbeiteten Flächen und/oder Bohrungen, werden die weiteren notwendigen Bearbeitungen des Zylinderkopfs insbesondere auch in dem Bereich vorgenommen, der durch die zunächst angebrachte Positioniereinrichtung nicht bearbeitet werden konnte. Hierzu zählt beispielsweise die Fertigung der Ausnehmungen zur Aufnahme der Ventilsitzringe. Es ist einsichtig, dass deren Lage in Bezug zu den Gaswechselkanälen für das Drallverhalten des Zylinderkopfs besonders wichtig sind.

Erfindungsgemäss sind die Höhenanschläge in Form eines Dreibeins ausgebildet an dem Gaswechselkanalrechenkern in der Form verteilt angeordnet, dass zwei Höhenanschläge im Bereich von Ventilführungsbutzen von verschiedenen Einlasskanalrechenzähnen angeordnet sind und der dritte Höhenanschlag ist an einem zylinderkopfseitenwandigen Ende eines weiteren Einlasskanalrechenzahnes angeordnet. Diese Anordnung der Höhenanschläge gewährleistet eine exakte Höhenpositionierung der Positioniereinrichtung. Dadurch, dass zwei der Höhenanschläge im Bereich von Ventilführungsbutzen angeordnet sind, ist darüber hinaus sichergestellt, dass keine Beeinflussung des Strömungslaufs der Verbrennungsluft durch den fertigen Einlasskanal im Vergleich zu dem weiteren Einlasskanalrechen gegeben ist. Selbstverständlich können aber auch die Auslasskanalrechenzähne in der dargestellten Art und Weise zur Positionierung herangezogen werden.

In Weiterbildung der Erfindung sind die zwei Höhenanschläge an äußeren Einlasskanalrechenzähnen angeordnet und der dritte Höhenanschlag ist an einem zwischen den äußeren Einlasskanalrechenzähnen angeordneten weiteren Einlasskanalrechenzahn angeordnet. Dadurch ist eine genaue Fixierung der Positioniereinrichtung gewährleistet.

In weiterer Ausgestaltung der Erfindung sind die Queranschläge zumindest an zwei äußeren Einlasskanalrechenzähnen angeordnet. Dies ist für die exakte Ausrichtung der Positioniereinrichtung die günstigste Stelle. Dabei kann darüber hinausgehend an den weiteren Einlasskanalrechenzähnen ebenfalls ein Queranschlag vorhanden sein. Dadurch ist sichergestellt, dass alle Einlasskanalrechenzähne in diesem für das Strömungsbild der Verbrennungsluft wichtigen Bereich gleich ausgebildet sind. Die Queranschräge können im Bereich neben den Ventiiführungsbutzen angeordnet sein oder aber im Bereich der zylinderkopfbodenseitigen Enden der Einlasskanalrechenzähne angeordnet sein. Insbesondere im letzten Fall können an jedem der Einlasskanalrechenzähne Queranschläge vorgesehen sein. Dies ist insbesondere dann der Fall, wenn die Queranschläge nicht in einem Gussbereich angeordnet sind, der später bei der Bearbeitung der Ventilsitzaufnahmeflächen bearbeitet wird, so dass strömungsmäßig einheitliche Kanäle entstehen.

In Weiterbildung der Erfindung ist der Längsanschlag im Bereich neben dem Ventilführungsbutzen oder aber an einem zylinderkopfbodenseitigen Ende eines Einlasskanalrechenzahnes angeordnet. Auch hier können an den weiteren Einlasskanalrechenzähnen ebenfalls (funktionslose) Längsanschläge für die Gewährleistung eines einheitlichen Strömungsverhaltens angeordnet sein; insbesondere dann, wenn der beziehungsweise die Längsanschläge nicht in einem Gussbereich angeordnet sind, der später bei der Bearbeitung der Ventilsitzaufnahmeflächen bearbeitet wird.

Weitere vorteilhafte Ausgestaltungen der Erfindung sind der Zeichnungsbeschreibung zu entnehmen, in der in den Fig. dargestellte Ausführungsbeispiele der Erfindung näher beschrieben sind.

Es zeigen:
Fig. 1 eine erste Variante eines Gaswechselkanalrechenkerns mit Positionierflächen und
Fig. 2 eine zweite Variante eines Gaswechselkanalrechenkerns bei dem die Queranschläge als Bestandteil der Positionierflächen an anderer Stelle angeordnet sind.

Der in den Figuren unvollständig dargestellte Gaswechselkanalrechenkern 1 ist für die Gießform eines vierzylindrigen Zweiventilzylinderkopfs bestimmt. Nicht dargestellt ist der die einzelnen Kanalrechenzähne zusammenhaltende Verbindungsteil, der an dem zylinderkopfseitenwandigen Ende 6 der Kanalrechenzähne angeordnet ist. An diesem Verbindungsteil sind sowohl die Einlasskanalrechenzähne 2 als auch die Auslasskanalrechenzähne 3 angebracht. Dieses Verbindungsteil verbindet die Kanalrechenzähne außerhalb des (fertigen) Zylinderkopfs. Der Gaswechselkanalrechenkern ist zusammen mit den weiteren Kernteilen in der Giesform definiert positioniert. Nach dem Gießvorgang und der anschließenden Entkernung muss der Rohzylinderkopf aber weiterbearbeitet werden und beispielsweise passgenau in Bezug zu den Einlasskanälen Ausnehmungen zur Aufnahme von Ventilsitzringen eingearbeitet werden. Hierzu wird eine Positioniereinrichtung in den Gaswechselkanälen eingesetzt und, ausgehend von definierten Referenzpunkten der Positioniereinrichtung, wird quasi eine Justage- oder Erstaufnahmebearbeitung von bestimmten Flächen und/oder Bohrungen an dem Zylinderkopf vorgenommen. Ausgehend von dieser Justage- oder Erstaufnahmebearbeitung können dann die Ausnehmungen für die Ventilsitzringe gefertigt werden.
Für die genaue Ausrichtung der Positioniereinrichtung sind bei dem Gaswechselkanalrechenkern 1 gemäß Fig. 1 an die äußeren Einlasskanalrechenzähne 2a, 2d Höhenanschläge 4a, 4d im Bereich von Ventilführungsbutzen 5 angeordnet und ein dritter Höhenanschlag 4b ist bei einem dazwischen liegenden Einlasskanalrechenzahn 2b an dessen zylinderkopfseitenwandigem Ende 6 angebracht. Die Höhenanschläge 4a, 4b, 4d bilden dabei ein Dreibein und gewährleisten eine sichere Positionierung der Positioniereinrichtung. Queranschläge 7a, 7d sind wiederum an den äußeren Einlasskanalrechenzähnen 2a, 2d angeordnet und zwar an deren zylinderkopfbodenseitigen Enden. Ein Längsanschlag 8 ist an dem zylinderkopfseitigen Ende des Einlasskanalrechenzahns 2c angeordnet. Sowohl die Queranschläge 7a, 7b als auch der Längsanschlag 8 liegen in einem Bereich des fertig bearbeiteten Zylinderkopfs, in dem eine maschinelle Bearbeitung zur Schaffung von Aufnahmeausnehmungen für Ventilsitzringe erfolgt.

Im Unterschied hierzu sind bei dem Gaswechselkanalrechenkern gemäß Fig. 2 die (mit entsprechenden Gegenstücken zusammenwirkenden) Queranschräge 7a', 7d' und der Längsanschiag 8' im Bereich neben den Ventilführungsbutzen 5 der Einlasskanalrechenzähne 2a, 2c und 2d angeordnet. Dieser Bereich ist nicht strömungsbeeinflussend für die Verbrennungsluft. Es können aber auch an allen Einlasskanalrechenzähnen 2 sowohl Queranschläge 7' als auch Längsanschläge 8' vorhanden sein, wenn eine (geringe) Strömungsbeeinflussung anzunehmen ist. Im Rahmen der Erfindung können auch kombinierte Anordnungen gemäß den Fig. 1 und Fig. 2 verwirklicht sein.

### Bezugszeichenliste

- 1: Gaswechselkanalrechenkern
- 2: Einlasskanalrechenzahn
- 3: Auslasskanalrechenzahn
- 4: Höhenanschlag
- 5: Ventilführungsbutzen
- 6: zylinderkopfseitenwandiges Ende
- 7: Queranschlag
- 8: Längsanschlag

## Patentansprüche

1. Gaswechselkanalrechenkern als Teil einer Gießform für einen Zylinderkopf einer Brennkraftmaschine, wobei der Gaswechselkanalrechenkern mit anderen Kernteilen sowie Unterkasten und Oberkasten zu der Gießform zusammengesetzt ist, und wobei der Gaswechselkanalrechenkern für eine Erstaufnahmebearbeitung Positionierflächen aufweist,
**dadurch gekennzeichnet, dass** die Positionierflächen drei Höhenanschläge (4), zwei Queranschläge (7) und ein Längsanschlag (8) sind und dass die Höhenanschläge (4a, 4b, 4d) in Form eines Dreibeins ausgebildet an dem Gaswechselkanalrechen (1) in der Form verteilt angeordnet sind, dass zwei Höhenanschläge (4a, 4d) im Bereich von Ventilführungsbutzen (5) von verschiedenen Einlasskanalrechenzähnen (2) angeordnet sind und der dritte Höhenanschlag (4b) an einem zylinderkopfseitenwandigen Ende (6) eines weiteren Einlasskanalrechenzahnes (2) angeordnet ist.

2. Gaswechselkanalrechenkern nach Anspruch 1, **dadurch gekennzeichnet, dass** die zwei Höhenanschläge (4a, 4b) an äußeren Einlasskanalrechenzähnen (2a, 2d) angeordnet sind und der dritte Höhenanschlag (4c) an einen zwischen den äußeren Einlasskanalrechenzähnen (2a, 2d) angeordneten weiteren Einlasskanalrechenzahn (2b) angeordnet ist.

3. Gaswechselkanalrechenkern nach einem der vorherigen Ansprüche, **dadurch gekennzeichnet, dass** die Queranschläge (7) zumindest an zwei äußeren Einlasskanalrechenzähnen (2) angeordnet sind.

4. Gaswechselkanalrechenkern nach einem der vorherigen Ansprüche, **dadurch gekennzeichnet, dass** die Queranschläge (7a, 7d) im Bereich neben den Ventilführungsbutzen (5) angeordnet sind.

5. Gaswechselkanalrechenkern nach einem der vorherigen Ansprüche, **dadurch gekennzeichnet, dass** die Queranschläge (7a', 7d') im Bereich der zylinderkopfbodenseitigen Enden der Einlasskanalrechenzähne (2a, 2d) angeordnet sind.

6. Gaswechselkanalrechenkern nach einem der vorherigen Ansprüche, **dadurch gekennzeichnet, dass** der Längsanschlag (8) im Bereich neben den Ventilführungsbutzen (5) angeordnet ist.

7. Gaswechselkanalrechenkern nach einem der vorherigen Ansprüche, **dadurch gekennzeichnet, dass** der Längsanschlag (8') an einem zylinderkopfbodenseitigen Ende eines Einlasskanalrechenzahnes (2c) angeordnet ist.

## Claims

1. Gas exchange channel rake core as part of a casting mould for a cylinder head of an internal combustion engine, wherein the gas exchange channel rake core is assembled with other core parts and also bottom box and top box to form the casting mould, and wherein the gas exchange channel rake core has positioning surfaces for an initial reception processing, **characterized in that** the positioning surfaces are three vertical stops (4), two transverse stops (7) and one longitudinal stop (8), and **in that** the vertical stops (4a, 4b, 4d), formed in the shape of a tripod, are arranged on the gas exchange channel rake core (1) in a manner distributed in said shape, **in that** two vertical stops (4a, 4d) are arranged in the region of valve guide bows (5) of various inlet channel rake teeth (2) and the third vertical stop (4b) is arranged at a cylinder-head side-wall end (6) of a further inlet channel rake tooth (2).

2. Gas exchange channel rake core according to Claim 1, **characterized in that** the two vertical stops (4a, 4b) are arranged on outer inlet channel rake teeth (2a, 2d) and the third vertical stop (4c) is arranged on a further inlet channel rake tooth (2b) arranged between the outer inlet channel rake teeth (2a, 2d).

3. Gas exchange channel rake core according to either of the preceding claims, **characterized in that** the transverse stops (7) are arranged at least on two outer inlet channel rake teeth (2).

4. Gas exchange channel rake core according to one of the preceding claims, **characterized in that** the transverse stops (7a, 7d) are arranged in the region next to the valve guide bows (5).

5. Gas exchange channel rake core according to one of the preceding claims, **characterized in that** the transverse stops (7a', 7d') are arranged in the region of the cylinder-head-bottom-side ends of the inlet channel rake teeth (2a, 2d).

6. Gas exchange channel rake core according to one of the preceding claims, **characterized in that** the longitudinal stop (8) is arranged in the region next to the valve guide bows (5).

7. Gas exchange channel rake core according to one of the preceding claims, **characterized in that** the longitudinal stop (8') is arranged on a cylinder-head-bottom-side end of an inlet channel rake tooth (2c).

## Revendications

1. Noyau à maillage de canaux d'échanges gazeux faisant partie d'un moule de coulée pour une culasse d'un moteur à combustion interne, le noyau à maillage de canaux d'échanges gazeux étant assemblé à d'autres parties de noyau ainsi qu'à une caisse inférieure et à une caisse supérieure pour former le moule de coulée, et le noyau à maillage de canaux d'échanges gazeux présentant des surfaces de positionnement pour un premier traitement de réception,
**caractérisé en ce que** les surfaces de positionnement sont trois butées en hauteur (4), deux butées transversales (7) et une butée longitudinale (8) et **en ce que** les butées en hauteur (4a, 4b, 4d) sont réalisées sous forme d'un trépied et sont disposées de manière répartie dans le moule sur le noyau à maillage de canaux d'échanges gazeux (1), **en ce que** deux butées en hauteur (4a, 4d) sont disposées dans la région de pions de guidage de soupape (5) de différentes dents de maillage de canaux d'entrée (2) et la troisième butée en hauteur (4b) est disposée au niveau d'une extrémité de paroi latérale de la culasse (6) d'une autre dent de maillage de canaux d'entrée (2).

2. Noyau à maillage de canaux d'échanges gazeux selon la revendication 1,
**caractérisé en ce que** les deux butées en hauteur (4a, 4b) sont disposées au niveau de dents de maillage de canaux d'entrée extérieures (2a, 2d) et la troisième butée en hauteur (4c) est disposée au niveau d'une dent de maillage de canaux d'entrée supplémentaire (2b) disposée entre les dents de maillage de canaux d'entrée extérieures (2a, 2d).

3. Noyau à maillage de canaux d'échanges gazeux selon l'une quelconque des revendications précédentes,
**caractérisé en ce que** les butées transversales (7) sont disposées au moins au niveau de deux dents de maillage de canaux d'entrée extérieures (2).

4. Noyau à maillage de canaux d'échanges gazeux selon l'une quelconque des revendications précédentes,
**caractérisé en ce que** les butées transversales (7a, 7d) sont disposées dans la région à côté des pions de guidage de soupape (5).

5. Noyau à maillage de canaux d'échanges gazeux selon l'une quelconque des revendications précédentes,
**caractérisé en ce que** les butées transversales (7a', 7d') sont disposées dans la région des extrémités, du côté du fond de la culasse, des dents de maillage de canaux d'entrée (2a, 2d).

6. Noyau à maillage de canaux d'échanges gazeux selon l'une quelconque des revendications précédentes,
**caractérisé en ce que** la butée longitudinale (8) est disposée dans la région à côté des pions de guidage de soupape (5).

7. Noyau à maillage de canaux d'échanges gazeux selon l'une quelconque des revendications précédentes,
**caractérisé en ce que** la butée longitudinale (8') est disposée au niveau d'une extrémité, du côté du fond de la culasse, d'une dent de maillage de canaux d'entrée (2c).
